# EUROPÄISCHE PATENTSCHRIFT

(11) **EP 2 235 460 B1**
(45) Veröffentlichungstag und Bekanntmachung des Hinweises auf die Patenterteilung: **20.06.2018**
(21) Anmeldenummer: 09706751.6
(22) Anmeldetag: 23.01.2009
(51) Int. Cl.: F25J 3/04

(54) **VERFAHREN UND VORRICHTUNG ZUR TIEFTEMPERATUR-LUFTZERLEGUNG**
Process and device for the cryogenic separation of air
Procédé et installation pour la séparation cryogénique d'air

(30) Priorität: 28.01.2008 DE 102008006431; 19.06.2008 EP 08009400
(43) Veröffentlichungstag der Anmeldung: 06.10.2010
(73) Patentinhaber: Linde AG, 80331 München (DE)
(72) Erfinder: ALEKSEEV, Alexander, 82515 Wolfratshausen (DE)
(86) Internationale Anmeldenummer: PCT/EP2009/000431
(87) Internationale Veröffentlichungsnummer: WO 2009/095188

(56) Entgegenhaltungen:
- WO-A-00/60294
- DE-A1- 19 933 558
- DE-B- 1 145 649
- FR-A- 2 831 250
- US-A1- 2006 075 779

## Beschreibung

Die Erfindung betrifft ein Verfahren und eine Vorrichtung zur Tieftemperaturzerlegung von Luft. Ein solches Verfahren beziehungsweise eine solche Vorrichtung sind aus WO 00/60294 bekannt. Diese Druckschrift offenbart in dem Ausführungsbeispiel gemäß Zeichnung 16 ein Verfahren beziehungsweise Anlage zur Tieftemperaturzerlegung von Luft mit einer ersten und einer zweiten Luftzerlegungseinheit, wobei die erste Einheit eine Doppelsäule und die zweite Einheit eine Einzelsäule umfasst. Verfahren und Vorrichtungen zur Tieftemperaturzerlegung von Luft sind zum Beispiel aus Hausen/Linde, Tieftemperaturtechnik, 2. Auflage 1985, Kapitel 4 (Seiten 281 bis 337) bekannt.

Das Destilliersäulen-System der Erfindung umfasst ein Zweisäulensystem (zum Beispiel ein klassisches Linde-Doppelsäulensystem) zur Stickstoff-Sauerstoff-Trennung mit einer Hochdrucksäule und einer Niederdrucksäule, die miteinander in Wärmeaustauschbeziehung stehen. Die Wärmeaustauschbeziehung zwischen Hochdrucksäule und Niederdrucksäule wird im Regelfall durch einen Hauptkondensator realisiert, in dem Kopfgas der Hochdrucksäule gegen verdampfende Sumpfflüssigkeit der Niederdrucksäule verflüssigt wird. Zusätzlich zu den Kolonnen zur Stickstoff-Sauerstoff-Trennung kann das Destilliersäulen-System weitere Vorrichtungen zum Beispiel zur Gewinnung anderer Luftkomponenten, insbesondere von Edelgasen aufweisen, beispielsweise eine Argongewinnung, die mindestens eine Rohargonsäule umfasst, oder eine Krypton-Xenon-Gewinnung. Das Destilliersäulen-System umfasst neben den Destilliersäulen auch die diesen unmittelbar zugeordneten Wärmetauscher, die in der Regel als Kondensator-Verdampfer ausgebildet sind.
Die Mehrheit von modernen Luftzerlegungsanlagen ist auf der Basis der so genannten Doppelsäule gebaut. Dieses System aus zwei gekoppelten Säulen mit unterschiedlichen Arbeitsdrücken ermöglicht nicht nur Gewinnung von gasförmigen sauerstoff-, argon- und stickstoffhaltigen Produkten, sondern auch von flüssigen Fraktionen. Diese Flüssigkeiten können als flüssige Endprodukte aus der Luftzerlegungsanlage entnommen werden oder innenverdichtet (in einer Pumpe auf den höheren Druck gebracht und angewärmt), so dass diese dann als gasförmige Druck-Produkte zur Verfügung stehen.

Werden solche flüssige Fraktionen aus dem Doppelsäulensystem entnommen, muss eine entsprechende Menge an Luft vor der Einspeisung in die Doppelsäule vorverflüssigt werden, das heißt ein Teil der Luft wird gasförmig (Einsatzluft zur Hochdrucksäule und z. B. Luft von der Lachmann-Turbine, die direkt in die Niederdrucksäule eingespeist wird) und ein Teil der Luft wird flüssig (Drosselstrom und Flüssigluft von Claude-Turbine, falls vorhanden) in das Doppelsäulensystem geleitet. Werden viele Produkte flüssig entnommen, steigt der Anteil vorverflüssigter Luft entsprechend.

Da nur untere Abschnitte beider Säulen mit Flüssigluft beaufschlagt werden, nimmt die vorverflüssigte Luft nur wenig an Rektifiziervorgängen in der Doppelkolonne teil (verglichen mit gasförmiger Luft). Daher hat die Vorverflüssigung einen negativen Einfluss auf die Rektifiziervorgänge in der Doppelsäule. Mit steigender Luft-Vorverflüssigung sinkt die Sauerstoff-Ausbeute (sowie die Argon-Ausbeute, falls das System Argon produziert). Die Effizienz und die Wirtschaftlichkeit der Luftzerlegungsanlage verringern sich.

Um die Rektifikation (insbesondere in den oberen Abschnitten beider Kolonnen) zu intensivieren, greift man zu Maßnahmen wie einem so genannten "Feed-Compressor" (welcher einen Teil des Produktes aus dem oberen Teil der Niederdrucksäule auf den Druck der Hochdrucksäule verdichtet, dieses wird in die Hochdrucksäule eingespeist) und/oder versucht, einen so genannten Stickstoff-Kreislauf zur Kälteerzeugung zu verwenden (die Luft wird dabei nicht vor der Doppelkolonne sondern innerhalb der Drucksäule durch Flüssigstickstoff verflüssigt). Diese Maßnahmen bedeuten jedoch einen höheren Energieverbrauch und verteuern die Gesamtanlage durch höhere Anzahl von Wärmetauscher und/oder Maschinen.

Die Aufgabe der Erfindung besteht darin, die Sauerstoff-Ausbeute (und Argon-Ausbeute, falls Argon gewonnen wird) einer Luftzerlegungsanlage auch im Falle einer hohen Vorverflüssigung (zum Beispiel über 30 mol-%, insbesondere über 40 mol-% der gesamten Einsatzluft) ohne Einsatz von zusätzlichen Maschinen und Wärmetauschern zu erhöhen.

Diese Aufgabe wird durch die Merkmale des Patentanspruchs 1 gelöst. Dabei wird eine zusätzliche dritte Kolonne ("Vorsäule") der konventionellen Doppelkolonne vorgeschaltet. Wenigstens ein Teil der gasförmigen Luft (der "erste Teilstrom") wird zuerst in diese dritte Säule geleitet und (ähnlich wie in der Hochdrucksäule der Doppelkolonne) in Flüssigstickstoff-Fraktionen und Rohsauerstoff zerlegt. Diese vorgeschaltete Kolonne wird mit Hilfe eines Kopfkondensators (in der Regel oberhalb der Kolonne platziert) mit vorverflüssigter Luft (dem "zweiten Teilstrom") gekühlt. Diese Flüssigluft wird dabei verdampft und in das Destilliersäulen-System, vorzugsweise in die Hochdrucksäule, gasförmig eingespeist.

Die dritte Kolonne wird bei einem Druck betrieben, der höher als der Druck der Hochdrucksäule der Doppelkolonne liegt, damit die Luft, die im Kopfkondensator verdampft, in die Hochdrucksäule eingeleitet werden kann.

Vorzugsweise beträgt das Druckverhältnis zwischen Vorsäule und Hochdrucksäule (jeweils am Kopf gemessen) mindestens 1,4 und liegt insbesondere zwischen 1,4 und 1,8, vorzugsweise zwischen 1,5 und 1,7.

Flüssiger Stickstoff aus der Vorsäule (beziehungsweise aus dem Kondensationsraum ihres Kopfkondensators) wird dann in die Hochdrucksäule eingespeist, flüssiger Rohsauerstoff aus dem unteren Bereich der Vorsäule in die Hochdrucksäule und/oder in die Niederdrucksäule, beziehungsweise alternativ oder zusätzlich in den Argon-Teil, falls vorhanden.

Durch diese Schaltung werden die folgenden Vorteile erzielt:
- Die vorverflüssigte Luft wird im Kopfkondensator der Vorsäule verdampft und gasförmig in die Doppelsäule geleitet. So wird der negative Effekt der Vorverflüssigung deutlich gemildert.
- Die Rektifikation in der Doppelkolonne kann durch die Einspeisung von einer oder mehrerer Wasch-LIN-Fraktion(en) aus der Vorsäule beziehungsweise ihrem Kopfkondensator, verbessert werden.
- Die Sauerstoff-Ausbeute steigt deutlich, so dass übliche Ausbeuten auch bei der Vorverflüssigung von mehr als 50% erreicht werden können. Dasselbe gilt für die Argon-Ausbeute, falls die Anlage zusätzlich Argon erzeugt.
- Die Abmessungen von Kolonnen, speziell der Hochdrucksäule und der Vorsäule, sind relativ gering.
- Aus der Vorsäule kann man Druckstickstoff (VHPGAN - very high pressure gaseous nitrogen) bei einem Druck beziehen, der höher als der Druck der Hochdrucksäule der Doppelkolonne ist.
- Zur Kälteerzeugung kann man die Luft in einer Turbine nicht nur auf den Druck der Niederdrucksäule (Lachmann-Turbine) oder Druck der Hochdrucksäule (HDS-Claude-Turbine) entspannen, sondern auch auf den Druck der Vorsäule beziehungsweise ihres Kopfkondensators (VS-Claude-Turbine).

Gemäß einer grundlegenden Idee der Erfindung werden möglichst alle unter hohem Druck verfügbaren Prozessströme, die zur Kühlung der Vorsäule geeignet sind, zu deren Kühlung verwendet. (Dies schließt allerdings nicht aus, dass im Einzelfall ein Teil dieser Prozessströme an anderer Stell in das Destilliersäulen-System eingeleitet wird.) Insbesondere wird vorzugsweise die gesamte vorverflüssigte Luft, jedenfalls mehr als 80 mol-% beziehungsweise mehr als 90 mol-% der vorverflüssigten Luft in den Verdampfungsraum des Kopfkondensators der Vorsäule eingeleitet.

Die Erfindung betrifft außerdem eine Vorrichtung zur Tieftemperaturzerlegung von Luft gemäß Patentanspruch 12.

Folgende Varianten sind im Rahmen der Erfindung möglich und können gegebenenfalls auch untereinander kombiniert werden:
1. Vorsäule neben Doppelsäule (Hochdrucksäule und Niederdrucksäule übereinander).
2. Alle drei Säulen nebeneinander.
3. Drei Säulen mit VS-Claude-Turbine, die gasförmige Luft in die Vorsäule und flüssige Luft in den Kopfkondensator der Vorsäule entspannt.
4. Anwendung bei Verfahren mit Verdichtung der gesamten Luft auf deutlich über Vorsäulendruck; hierbei wird regelmäßig ein Teil im Rahmen einer so genannten Innenverdichtung verflüssigt oder (bei überkritischem Druck) pseudoverflüssigt und anschließend drosselentspannt; der Rest wird in einer oder mehreren Turbinen arbeitsleistend entspannt, insbesondere auf den Druck der Vorsäule beziehungsweise ihres Kopfkondensators.
5. Drei Säulen mit HDS-Claude-Turbine, die Luft in die Hochdrucksäule entspannt.
6. Drei Säulen mit Lachmann-Turbine, die Luft in die Niederdrucksäule entspannt.
7. Drei Säulen in Kombination mit zwei Turbinen (VS-Claude- mit HDS-Claude-Turbine, VS-Claude- mit Lachmann- Turbine, HDS-Claude- mit Lachmann-Turbine).
8. Drei Säulen mit drei Turbinen (VS-Claude-, HDS-Claude- und Lachmann-Turbine.
9. Mit oder ohne Argongewinnung.
10. Die Wärmetauscher können gesplittet oder integriert sein.

Die Erfindung sowie weitere Einzelheiten der Erfindung werden im Folgenden anhand von in den Zeichnungen dargestellten Ausführungsbeispielen näher erläutert. Hierbei zeigen:
- Figur 1: ein erstes Ausführungsbeispiel des erfindungsgemäßen Verfahrens,
- Figur 2: ein zweites Ausführungsbeispiel mit Darstellung des Hauptwärmetauschers und einer VS-Claude-Turbine als einziger Entspannungsmaschine,
- Figur 3: eine Abwandlung von Figur 2, bei der die gesamte gasförmige Einsatzluft (erster Teilstrom) aus der VS-Claude-Turbine stammt,
- Figur 4: ein viertes Ausführungsbeispiel mit einer HDS-Claude-Turbine als einziger Entspannungsmaschine,
- Figur 5: ein fünftes Ausführungsbeispiel mit einer Lachmann-Turbine als einziger Entspannungsmaschine und
- Figur 6: ein fünftes Ausführungsbeispiel zur Unreinsauerstoff-Gewinnung mit Verdichtung der Gesamtluft auf deutlich über Vorsäulendruck.

In Figur 1 ist die Verdichtung, Reinigung und Abkühlung der Einsatzluft nicht dargestellt. Das Destilliersäulen-System umfasst hier eine Vorsäule 10, eine Hochdrucksäule 11 und eine Niederdrucksäule 12 sowie die damit verknüpften Kondensator-Verdampfer, den Hauptkondensator 13 und den Kopfkondensator 14 der Vorsäule. Fakultativ kann das Destilliersäulen-System zusätzlich einen Argon-Teil 15 aufweisen, der insbesondere mindestens eine Rohargonsäule und deren Kopfkondensator enthält; zusätzlich kann der Argon-Teil eine Reinargonsäule zur Argon-Stickstoff-Trennung aufweisen.

Die Trennsäulen zur Stickstoff-Sauerstoff-Trennung weisen in dem Beispiel folgende Betriebsdrücke auf (jeweils am Kopf):
- Vorsäule 10: 7,5 bis12 bar,
- Hochdrucksäule 11: 5,0 bis 6,5 bar,
- Niederdrucksäule 12: 1,3 bis 1,6 bar.

Ein erster Teilstrom 1 der Einsatzluft kommt gasförmig vom kalten Ende des Hauptwärmetauschers (nicht dargestellt) oder aus einer Turbine. Er steht unter einem Druck, der knapp über dem Betriebsdruck der Vorsäule 13 liegt und wird ummittelbar oberhalb des Sumpfes eingeleitet.

Die Vorsäule 10 weist einen Kopfkondensator 14 auf, in dessen Verdampfungsraum ein zweiter Teilstrom der Luft in flüssigem Zustand eingeleitet wird. Dieser "zweite Teilstrom" wird in dem Beispiel durch zwei Unterströme 2a, 2b gebildet. Unterstrom 2a stammt vom Austritt einer VS-Claude-Turbine, Unterstrom 2b stammt vom kalten Ende des Hauptwärmetauschers (nicht dargestellt) und wurde gegen einen flüssig aus dem Destilliersäulen-System entnommenen und anschließend flüssig auf Druck gebrachten Strom kondensiert beziehungsweise (bei überkritischem Druck) pseudo-kondensiert. Bei der Einleitung in den Verdampfungsraum des Kopfkondensators 14 besteht der zweite Teilstrom 2a, 2b im Wesentlichen (zu 85 bis 95 mol-%) aus Flüssigkeit. Sein flüssiger Anteil umfasst 30 bis 50 mol-% der Gesamteinsatzluft. Die übrige Einsatzluft wird gasförmig in das Destilliersäulensystem eingeleitet. Die gasförmige Einleitung erfolgt - bis auf mögliche gasförmige Anteile in den Strömen 2a und 2b und den Turbinenstrom 3 - vollständig über den ersten Teilstrom 1 ins Innere der Vorsäule 10.

In dem Beispiel wird außerdem ein zusätzlicher flüssiger Strom 4 in den Verdampfungsraum des Kopfkondensators 14 geleitet. Dieser stammt von einer Zwischenstelle der Vorsäule 10, die etwa 8 bis 16 theoretische beziehungsweise praktische Böden oberhalb des Sumpfs angeordnet ist.

Die gesamte Sumpfflüssigkeit 5 der Vorsäule wird hier in die Hochdrucksäule 11 eingeleitet, und zwar unmittelbar an deren Sumpf. Alternativ oder zusätzlich kann die Sumpfflüssigkeit 5 der Vorsäule oder ein Teil davon - nach Abkühlung im Unterkühlungs-Gegenströmer 37, in die Niederdrucksäule 12 und/oder den Argon-Teil 15 eingespeist werden (in der Zeichnung nicht dargestellt). Die im Kondensationsraum des Kopfkondensators 14 aus einem Teil 31 des Kopfstickstoffs 30 der Vorsäule 10 erzeugte Flüssigkeit 6 wird zu einem ersten Teil als Kopf-Rücklauf 7 in die Vorsäule 10 eingespeist und zu einem zweiten Teil 8 zum Kopf der Hochdrucksäule 11 geführt. Zusätzlich kann eine stickstoffangereicherte Unrein-Fraktion 9 aus der Vorsäule in die Hochdrucksäule geleitet werden; diese Unrein-Fraktion 9 wird an einer Zwischenstelle der Vorsäule 10 entnommen, die etwa 8 bis 16 theoretische beziehungsweise praktische Böden unterhalb des Kopfs angeordnet ist, und der Hochdrucksäule 11 an einer Zwischenstelle zugeleitet.

Die im Verdampfungsraum des Kopfkondensators gebildete verdampfte Fraktion 16 wird über Leitung 17 zum Sumpf der Hochdrucksäule geführt, gemeinsam mit einem dritten Teilstrom 3, 18 der Einsatzluft, der vom Austritt einer HDS-Claude-Turbine stammt. Die Spülflüssigkeit 32 aus dem Kopfkondensator 14 der Vorsäule 10 wird der Hochdrucksäule 11 an einer Zwischenstelle im unteren Bereich zugeführt.

In dem Beispiel wird außerdem ein weiterer flüssiger Strom 4 in den Verdampfungsraum des Kopfkondensators 14 geleitet. Dieser stammt von einer Zwischenstelle der Vorsäule 10, die etwa 8 bis 16 theoretische beziehungsweise praktische Böden oberhalb des Sumpfs angeordnet ist.

Im Übrigen funktionieren die Doppelsäule 11/12/13 und der fakultative Argonteil 15 auf die allgemein bekannte Weise.

Aus der Hochdrucksäule 11 werden flüssiger Rohsauerstoff 33 am Sumpf, eine flüssige Luftfraktion 34 an der Zwischenstelle, an der die Spülflüssigkeit 32 eingeleitet wird, Unrein-Stickstoff 35 von einer weiter oben gelegenen Zwischenstelle und flüssiger Reinsauerstoff aus dem Kondensationsraum des Hauptkondensators 13 in einem Unterkühlungs-Gegenströmer 37 in indirektem Wärmeaustausch mit Rückströmen abgekühlt und über die Leitungen 38, 39, 40 beziehungsweise 41 an den geeigneten Stellen in die Niederdrucksäule 12 eingeleitet. Außerdem kann gasförmige Luft 42 von einer Lachmann-Turbine und/oder flüssige Luft 43 von einer HDS-Claude-Turbine in die Niederdrucksäule 12 eingespeist werden.

Weist die Anlage keinen Argon-Teil auf, so können die folgenden Produkte abgezogen werden:
- gasförmiger Stickstoff (GAN) 44, 45 vom Kopf der Niederdrucksäule 12
- flüssiger Stickstoff (LIN) 46 vom Kopf der Niederdrucksäule 12
- gasförmiger Unrein-Stickstoff (UN2) 47, 48 von einer Zwischenstelle im oberen Bereich der Niederdrucksäule 12
- gasförmiger Sauerstoff (GOX) 49 unmittelbar oberhalb des Sumpfs der Niederdrucksäule 12
- flüssiger Sauerstoff (LOX) 50 vom Sumpf der Niederdrucksäule 12
- gasförmiger Druckstickstoff (HPGAN) 51 vom Kopf der Hochdrucksäule 11
- flüssiger Druckstickstoff (HP-LIN) 52 aus dem Kondensationsraum des Hauptkondensators 13 oder aus der Hochdrucksäule 11
- gasförmiger Stickstoff besonders hohen Drucks (VHPGAN) 53 vom Kopf der Vorsäule 10

Die Anlage kann, muss aber nicht alle diese Produkte gleichzeitig erzeugen.

Die gasförmigen Produktströme werden in einem nicht dargestellten Hauptwärmetauscher in indirektem Wärmeaustausch mit Einsatzluft angewärmt. Der Hauptwärmetauscher kann aus einem Block oder aus zwei oder mehreren parallel und/oder seriell verbundenen Blöcken bestehen. Der flüssige Sauerstoff kann als Flüssigprodukt gewonnen werden; Alternativ oder zusätzlich wird mindestens ein Teil des flüssig aus der Niederdrucksäule abgezogenen Sauerstoffs flüssig auf Druck gebracht und anschließend in dem Hauptwärmetauscher verdampft oder (bei überkritischem Druck) pseudo-verdampft und angewärmt und anschließend als gasförmiges Druckprodukt abgezogen werden (so genannte Innenverdichtung).

In einer Variante des Ausführungsbeispiels der Figur 1 weist das System einen Argon-Teil 15 zur Gewinnung von flüssigem Reinargon (LAR) 54 auf. Der Argon-Teil enthält eine oder mehrere Rohargonsäulen zur Argon-Sauerstoff-Trennung und eine Reinargonsäule zur Argon-Stickstofftrennung, die auf die allgemein bekannte Weise betrieben werden. Das untere Ende der Rohargonsäule kommuniziert über die Leitungen 61 und 62 mit einem Zwischenbereich der Niederdrucksäule 12. Der flüssige Rohsauerstoff aus der Hochdrucksäule 11 wird in diesem Fall über die Leitung 33A in den Argon-Teil geleitet und insbesondere mindestens teilweise in dem Kopfkondensator der Rohargonsäule(n) mindestens teilweise verdampft (nicht dargestellt). Der mindestens teilweise gasförmige Rohsauerstoff wird über Leitung 38A in die Niederdrucksäule 12 eingespeist. Aus dem Argon-Teil 15 wird außerdem ein gasförmiger Reststrom (Waste) 55 abgezogen.

Aus dem Ausführungsbeispiel der Figur 1 können folgende, von der Zeichnung abweichende Varianten abgeleitet werden:
- Die Leitung 4 kann weggelassen werden oder außer Betrieb bleiben. Der Kopfkondensator 14 wird dann ausschließlich durch verflüssigte Luft 2a, 2b gekühlt.
- Die Sumpfflüssigkeit 5 der Vorsäule 10 kann teilweise oder vollständig statt in die Hochdrucksäule 11 nach Unterkühlung in 37 in die Niederdrucksäule 12 eingeleitet werden. Falls Argon gewonnen wird, kann ein Teil oder die gesamte unterkühlte Flüssigkeit vor ihrer Einleitung in die Niederdrucksäule zur Kühlung des Kopfkondensators der Rohargonsäule eingesetzt werden.

Figur 2 zeigt eine Zeichnung mit Darstellung des Hauptwärmetauschers 260 und einer VS-Claude-Turbine 261 als einziger Entspannungsmaschine. Die Turbine kann entweder mittels einer Ölbremse 262 oder mittels eines Generators oder mittels eines Nachverdichters gebremst werden, welcher entweder den Turbinenstrom oder Drosselstrom 2b (stromaufwärts seiner [Pseudo-]Verflüssigung im Hauptwärmetauscher 260) komprimiert. Die turbinenentspannte und mindestens teilweise verflüssigte Luft 263 wird in eine Phasentrenneinrichtung 264 eingeleitet. Der flüssige Anteil 264 wird in den Verdampfungsraum des Kopfkondensators 14 der Vorsäule 10 eingeleitet. Der gasförmige Anteil 270 wird mit der gasförmigen Luft aus dem Hauptwärmetauscher 260 vereinigt und über Leitung 1 in die Vorsäule 10 eingespeist.

In Figur 2 ist auch die Gewinnung gasförmigen Drucksauerstoffs 293, 294 durch Innenverdichtung (internal compression) dargestellt. Dabei wird mindestens ein Teil (IC-LOX) des flüssigen Sauerstoffs 50 vom Sumpf der Niederdrucksäule 12 über Leitung 290 einer Sauerstoffpumpe 291 zugeführt, dort auf einen erhöhten Druck gebracht und mindestens zu einem ersten Teil unter diesem erhöhten Druck im Hauptwärmetauscher 260 verdampft beziehungsweise pseudo-verdampft und als Hochdruckprodukt 294 abgezogen. Ein anderer Teil kann im Druck vermindert (292) und unter diesem verminderten Druck im Hauptwärmetauscher 260 verdampft beziehungsweise pseudo-verdampft und schließlich als Mitteldruckprodukt 293 abgezogen werden.

Zusätzlich oder alternativ können ein oder zwei Stickstoffprodukte 296, 297 sehr hohen Drucks in analoger Weise durch Innenverdichtung gewonnen werden, indem der flüssige Hochdruckstickstoff 52 in einer Stickstoffpumpe 295 auf einen entsprechend hohen Druck gebracht und unter diesem Druck (und gegebenenfalls teilweise unter einem etwas niedrigeren Zwischendruck) im Hauptwärmetauscher 260 (pseudo-) verdampft und angewärmt wird.
Das Ausführungsbeispiel der Figur 3 unterscheidet sich dadurch von Figur 2, dass die gesamte gasförmige Einsatzluft (der "erste Teilstrom") 301 aus der VS-Claude-Turbine 361 stammt.
Figur 4 zeigt ein viertes Ausführungsbeispiel mit einer HDS-Claude-Turbine 465 als einzige Entspannungsmaschine. Die Turbine kann entweder mittels einer Ölbremse 466 oder mittels eines Generators oder mittels eines Nachverdichters gebremst werden, welcher entweder den Turbinenstrom oder Drosselstrom (stromaufwärts seiner [Pseudo-]Verflüssigung im Hauptwärmetauscher 260) komprimiert. Die turbinenentspannte und mindestens teilweise verflüssigte Luft 467 wird in eine Phasentrenneinrichtung 468 eingeleitet. Der flüssige Anteil 469 wird über Leitung 471 in die Niederdrucksäule 12 eingeleitet. Der gasförmige Anteil 470 wird mit der gasförmigen Luft 16 aus dem Kopfkondensator der Vorsäule 10 vereinigt und über Leitung 417 in die Hochdrucksäule 11 eingespeist.

Bei dem Ausführungsbeispiel der Figur 5 bildet eine Lachmann-Turbine als einzige Entspannungsmaschine. Die Turbine kann entweder mittels einer Ölbremse 562 oder mittels eines Generators oder mittels eines Nachverdichters gebremst werden, welcher den Turbinenstrom (stromaufwärts seiner [Pseudo-]Verflüssigung im Hauptwärmetauscher 260) komprimiert. Die turbinenentspannte gasförmige Luft 563 wird in die Niederdrucksäule 12 eingespeist.
In Figur 6 ist eine Variante des erfindungsgemäßen Verfahrens dargestellt, die insbesondere zur Unreinsauerstoff-Gewinnung geeignet ist. Hier wird die Gesamtluft auf deutlich über Vorsäulendruck verdichtet. Ansonsten entspricht diese Variante weitgehend derjenigen der Figur 3; eine Argongewinnung ist hier allerdings im Allgemeinen nicht sinnvoll.

Die Einsatzluft wird hier in einem Hauptluftverdichter 601 auf einen Druck von beispielsweise 5,5 bis 24 bar gebracht, unter diesem Druck einer Vorkühlung 602 und weiter einer Vorreinigung 603, die beispielsweise als Molsiebadsorber-Station ausgebildet ist, zugeführt. Die gesamte gereinigte Einsatzluft wird anschließend in einem Nachverdichter 604 auf einen Druck von beispielsweise bis zu 40 bar weiterverdichtet. Die daraus resultierende Hochdruckluft 605 wird in einen ersten Zweigstrom 606 und einen zweiten Zweigstrom 607 aufgeteilt.

Der erste Zweigstrom 606 wird in einem weiteren Nachverdichter 661, der von der VS-Claude-Turbine 361 angetrieben wird auf einen noch höheren Druck gebracht und dient als Drosselstrom 2b. Der zweite Zweigstrom 607 wird unter dem Austrittsdruck des Nachverdichters 604 in den Hauptwärmetauscher 260 eingeleitet und in der VS-Claude-Turbine 361 entspannt.

Alle dargestellten Prozesse und Anlagen sind beispielhaft zu verstehen. Die Zeichnungen sollen vor Allem die funktionellen Zusammenhänge illustrieren. Hochdrucksäule und Niederdrucksäule sind zwar übereinander und mit integriertem Hauptkondensator dargestellt, im Rahmen der Erfindung ist jedoch auch jede andere bekannte Anordnung der Säulen und Kondensatoren möglich.

Die Säulen können mit Siebböden, Packungen (structured packing) oder nichtregulären Füllungen (non-structured packing) ausgerüstet werden oder auch Kombinationen der genannten Typen von Stoffaustauschelemente enthalten.

Der Hauptkondensator kann als Fallfilm- oder Badverdampfer ausgeführt werden. Im Falle eines Badverdampfers kann er einstöckig oder mehrstöckig (Kaskadenkondensator) ausgebildet sein. Der Kopfkondensator der Vorsäule ist vorzugsweise als Badkondensator ausgebildet.

Manche Ströme oder Säulenabschnitte können in der tatsächlichen Schaltung fehlen. Verfahrenstechnisch bedeute dies, dass die Menge des entsprechenden Stroms gleich Null ist oder die Anzahl von theoretischen Böden im betreffenden Abschnitt gleich Null ist. Hinsichtlich der Vorrichtung bedeutet dies regelmäßig, dass die entsprechende Leitung beziehungsweise der entsprechende Säulenabschnitt fehlt.

Der Hauptwärmetauscher kann jeweils integriert oder gesplittet ausgeführt werden, die Zeichnungen zeigen nur die Grundfunktion des Tauschers - warme Ströme werden durch kalte gekühlt.

Bei allen Ausführungsbeispielen der Erfindung wird keine Pumpe eingesetzt, um eine Flüssigkeit von einer Säule zu einer anderen Säule zu transportieren.

## Patentansprüche

1. Verfahren zur Tieftemperaturzerlegung von Luft in einem Destilliersäulen-System, das mindestens eine Hochdrucksäule (11) und eine Niederdrucksäule (12) aufweist und bei dem
- Einsatzluft in das Destilliersäulen-System eingeleitet wird, wobei
- ein erster Teil der Einsatzluft gasförmig in das Destilliersäulen-System eingeleitet wird und
- ein zweiter Teil der Einsatzluft in flüssigem Zustand in das Destilliersäulen-System eingeleitet wird,
- der zweite Teil mindestens 30 mol-% der gesamten Einsatzluftmenge umfasst,
- das Destilliersäulen-System außerdem eine Vorsäule (10) aufweist, deren Betriebsdruck höher als der Betriebsdruck der Hochdrucksäule (11) ist,
- ein erster Teilstrom (1; 301) der Einsatzluft in die Vorsäule (10) eingeleitet wird,
- die Vorsäule (10) einen Kopfkondensator (14) aufweist, der als Kondensator-Verdampfer mit Kondensationsraum und Verdampfungsraum ausgebildet ist,
- eine gasförmige Fraktion (30, 31) aus dem oberen Bereich der Vorsäule (10) in den Kondensationsraum des Kopfkondensators (14) eingeleitet wird,
- im Kondensationsraum gebildete Flüssigkeit (6) mindestens teilweise als Rücklauf (7) auf die Vorsäule (10) aufgegeben wird, und dass
- ein zweiter Teilstrom (2a; 2b) der Einsatzluft mindestens teilweise in flüssigem Zustand in den Verdampfungsraum des Kopfkondensators (14) eingeleitet wird.

2. Verfahren nach Anspruch 1, bei dem der flüssige Anteil des zweiten Teilstroms (2a; 2b) bei der Einleitung in den Verdampfungsraum des Kopfkondensators (14) der Einsatzluft mehr als 30 mol-%, insbesondere mehr als 35 mol-%, insbesondere mehr als 40 mol-% der gesamten Einsatzluftmenge umfasst.

3. Verfahren nach Anspruch 1 oder 2, **dadurch gekennzeichnet, dass** der zweite Teil der Einsatzluft mehr als 35 mol-%, insbesondere mehr als 40 mol-% der Einsatzluftmenge umfasst.

4. Verfahren nach einem der Ansprüche 1 bis 3, **dadurch gekennzeichnet, dass** mindestens ein Endproduktstrom (46; 50; 52) flüssig aus dem Destilliersäulen-System entnommen, und als Flüssigprodukt gewonnen wird.

5. Verfahren nach einem der Ansprüche 1 bis 4, **dadurch gekennzeichnet, dass** mindestens ein flüssiger Produktstrom (50, 290; 52) aus dem Destilliersäulen-System entnommen, in flüssigem Zustand auf einen erhöhten Druck gebracht (291; 295) und unter diesem erhöhten Druck durch indirekten Wärmeaustausch (206) verdampft oder pseudo-verdampft und schließlich als gasförmiger Produktstrom (293; 294; 296; 297) abgezogen wird.

6. Verfahren nach einem der Ansprüche 1 bis 5, **dadurch gekennzeichnet, dass** die gesamte Einsatzluft in einem oder mehreren Luftverdichtern (601, 604) auf einen ersten Druck verdichtet wird, der mindestens 1 bar oberhalb des Betriebsdrucks der Hochdrucksäule liegt.

7. Verfahren nach einem der Ansprüche 1 bis 6, **dadurch gekennzeichnet, dass** mindestens ein Teil der im Verdampfungsraum des Kopfkondensators (14) gebildeten verdampften Fraktion (16) stromabwärts des Verdampfungsraums des Kopfkondensators der Vorsäule (10) in das Destilliersäulen-System, insbesondere in die Hochdrucksäule (11), eingeleitet wird.

8. Verfahren nach einem der Ansprüche 1 bis 7, **dadurch gekennzeichnet, dass** mindestens ein Teil (8) der in dem Kondensationsraum des Kopfkondensators (14) der Vorsäule (10) gebildeten Flüssigkeit (6) in die Hochdrucksäule und/oder die Niederdrucksäule eingespeist wird.

9. Verfahren nach einem der Ansprüche 1 bis 8, **dadurch gekennzeichnet, dass** in der Niederdrucksäule ein Stickstoffprodukt mit einem Stickstoffgehalt von mindestens 99 mol-%, insbesondere mehr als 99.95 mol-% erzeugt wird.

10. Verfahren nach einem der Ansprüche 1 bis 9, **dadurch gekennzeichnet, dass** ein argonhaltiger Strom (61) aus der Niederdrucksäule (12) in einen Argon-Teil (15) eingeleitet wird, der mindestens eine Rohargonsäule aufweist und aus dem Argon-Teil (15) ein Argonprodukt (LAR) entnommen wird.

11. Verfahren nach einem der Ansprüche 1 bis 10, **dadurch gekennzeichnet, dass** der zweite Teilstrom (2a; 2b) der Einsatzluft bei der Einleitung in den Verdampfungsraum des Kopfkondensators (14) einen Flüssiganteil von 80 bis 100 %, insbesondere von 85 bis 95 mol-% aufweist.

12. Vorrichtung zur Tieftemperaturzerlegung von Luft
- mit einem Destilliersäulen-System, das mindestens eine Hochdrucksäule (11) und eine Niederdrucksäule (12) aufweist,
- mit Mitteln zur Regelung,
- mit Mitteln zum Einleiten von Einsatzluft in das Destilliersäulen-System,
- wobei das Destilliersäulen-System außerdem eine Vorsäule (10) aufweist, deren Betriebsdruck bei Betrieb der Vorrichtung höher als der Betriebsdruck der Hochdrucksäule (11) ist,
- mit Mitteln zum Einleiten eines ersten Teilstroms (1; 301) der Einsatzluft in die Vorsäule (10),
- wobei die Vorsäule (10) einen Kopfkondensator (14) aufweist, der als Kondensator-Verdampfer mit Kondensationsraum und Verdampfungsraum ausgebildet ist,
- mit Mitteln zum Einleiten einer gasförmigen Fraktion (30, 31) aus dem oberen Bereich der Vorsäule (10) in den Kondensationsraum des Kopfkondensators (14),
- mit Mitteln zum Einspeisen im Kondensationsraum gebildeter Flüssigkeit (6) als Rücklauf (7) in die Vorsäule (10) und mit
- Mitteln zum Einleiten eines zweiten Teilstroms (2a; 2b) der Einsatzluft mindestens teilweise in flüssigem Zustand in den Verdampfungsraum des Kopfkondensators (14),
- wobei die Mittel zur Regelung so ausgebildet sind, dass beim Betrieb der Vorrichtung
- mindestens 30 mol-% der gesamten Einsatzluftmenge in flüssigem Zustand in das Destilliersäulen-System eingeleitet werden.

13. Vorrichtung nach Anspruch 12, **dadurch gekennzeichnet, dass** die Mittel zur Regelung so ausgebildet sind, dass beim Betrieb der Vorrichtung der flüssige Anteil des zweiten Teilstroms (2a; 2b) bei der Einleitung in den Verdampfungsraum des Kopfkondensators (14) der Einsatzluft mehr als 30 mol-% der gesamten Einsatzluftmenge umfasst.

## Claims

1. Method for the low-temperature separation of air in a distillation column system which comprises at least one high-pressure column (11) and one low-pressure column (12) and in which
- feed air is introduced into the distillation column system, wherein
- a first part of the feed air is introduced in the gaseous state into the distillation column system and
- a second part of the feed air is introduced in the liquid state into the distillation column system and
- the second part comprises at least 30 mol% of the total feed air amount,
- the distillation column system in addition comprises a precolumn (10), the operating pressure of which is higher than the operating pressure of the high-pressure column (11),
- a first substream (1; 301) of the feed air is introduced into the precolumn (10),
- the precolumn (10) comprises a top condenser (14) which is constructed as a condenser-evaporator having a condensation compartment and an evaporation compartment,
- a gaseous fraction (30, 31) from the upper region of the precolumn (10) is introduced into the condensation compartment of the top condenser (14),
- liquid (6) formed in the condensation compartment is applied at least in part as reflux (7) to the precolumn (10), and in that
- a second substream (2a; 2b) of the feed air is introduced at least in part in the liquid state into the evaporation compartment of the top condenser (14).

2. Method according to Claim 1, in which the liquid fraction of the second substream (2a; 2b) during the introduction of the feed air into the evaporation compartment of the top condenser (14) comprises more than 30 mol%, in particular more than 35 mol%, in particular more than 40 mol%, of the total feed air amount.

3. Method according to Claim 1 or 2, **characterized in that** the second part of the feed air comprises more than 35 mol%, in particular more than 40 mol%, of the feed air amount.

4. Method according to any one of Claims 1 to 3, **characterized in that** at least one end product stream (46; 50; 52) is taken off in the liquid state from the distillation column system and produced as a liquid product.

5. Method according to any one of Claims 1 to 4, **characterized in that** at least one liquid product stream (50, 290; 52) is taken off from the distillation column system, brought in the liquid state to an elevated pressure (291; 295) and at this elevated pressure is vaporized or pseudo-vaporized by indirect heat exchange (206) and finally is withdrawn as a gaseous product stream (293; 294; 296; 297).

6. Method according to any one of Claims 1 to 5, **characterized in that** the entire feed air is compressed in one or more air compressors (601, 604) to a first pressure which is at least 1 bar above the operating pressure of the high-pressure column.

7. Method according to any one of Claims 1 to 6, **characterized in that** at least a part of the vaporized fraction (16) formed in the vaporization compartment of the top condenser (14) is introduced into the distillation column system, in particular into the high-pressure column (11), downstream of the vaporization compartment of the top condenser of the precolumn (10).

8. Method according to any one of Claims 1 to 7, **characterized in that** at least a part (8) of the liquid (6) formed in the condensation compartment of the top condenser (14) of the precolumn (10) is fed into the high-pressure column and/or the low-pressure column.

9. Method according to any one of Claims 1 to 8, **characterized in that** a nitrogen product having a nitrogen content of at least 99 mol%, in particular more than 99.95 mol%, is generated in the low-pressure column.

10. Method according to any one of Claims 1 to 9, **characterized in that** an argon-containing stream (61) from the low-pressure column (12) is introduced into an argon part (15) which comprises at least one crude argon column and an argon product (LAR) is taken off from the argon part (15) .

11. Method according to any one of Claims 1 to 10, **characterized in that** the second substream (2a; 2b) of the feed air, during the introduction into the vaporization compartment of the top condenser (14), comprises a liquid fraction of 80 to 100%, in particular 85 to 95 mol%.

12. Device for low-temperature separation of air
- having a distillation column system which comprises at least one high-pressure column (11) and one low-pressure column (12),
- having control means,
- having means for introducing feed air into the distillation column system,
- wherein the distillation column system comprises in addition a precolumn (10), the operating pressure of which during operation of the device is higher than the operating pressure of the high-pressure column (11),
- having means for introducing a first substream (1; 301) of the feed air into the precolumn (10),
- wherein the precolumn (10) comprises a top condenser (14) which is constructed as a condenser-evaporator having a condensation compartment and an evaporation compartment,
- having means for introducing a gaseous fraction (30, 31) from the upper region of the precolumn (10) into the condensation compartment of the top condenser (14),
- having means for feeding in liquid (6) formed in the condensation compartment as reflux (7) into the precolumn (10) and having
- means for introducing a second substream (2a; 2b) of the feed air at least in part in the liquid state into the evaporation compartment of the top condenser (14),
- wherein the control means are constructed in such a manner that, on operation of the device,
- at least 30 mol% of the total feed air amount is introduced in the liquid state into the distillation column system.

13. Device according to Claim 12, **characterized in that** the control means are constructed in such a manner that, on operation of the device, the liquid fraction of the second substream (2a; 2b) of the feed air during the introduction into the evaporation compartment of the top condenser (14) comprises more than 30 mol% of the total feed air amount.

## Revendications

1. Procédé pour la séparation cryogénique de l'air dans un système de colonnes de distillation, qui présente au moins une colonne à haute pression (11) et une colonne à basse pression (12) et dans lequel
- on introduit de l'air de charge dans le système de colonnes de distillation, dans lequel
- on introduit une première partie de l'air de charge sous forme gazeuse dans le système de colonnes de distillation et
- on introduit une seconde partie de l'air de charge à l'état liquide dans le système de colonnes de distillation et
- la seconde partie comprend au moins 30 % molaires de la quantité totale d'air de charge,
**caractérisé en ce que**
- le système de colonnes de distillation présente par ailleurs une précolonne (10), dont la pression de fonctionnement est plus élevée que la pression de fonctionnement de la colonne à haute pression (11),
- on introduit un premier courant partiel (1; 301) de l'air de charge dans la précolonne (10),
- la précolonne (10) présente un condenseur de tête (14), qui est réalisé sous forme de condenseur-évaporateur avec une chambre de condensation et une chambre d'évaporation,
- on introduit une fraction gazeuse (30, 31) provenant de la région supérieure de la précolonne (10) dans la chambre de condensation du condenseur de tête (14),
- on verse du liquide (6) formé dans la chambre de condensation au moins en partie comme retour (7) sur la précolonne (10), et **en ce que**
- on introduit un second courant partiel (2a; 2b) de l'air de charge au moins partiellement à l'état liquide dans la chambre d'évaporation du condenseur de tête (14).

2. Procédé selon la revendication 1, dans lequel la fraction liquide du second courant partiel (2a; 2b) de l'air de charge comprend, lors de l'introduction dans la chambre d'évaporation du condenseur de tête (14), plus de 30 % molaires, en particulier plus de 35 % molaires, en particulier plus de 40 % molaires de la quantité totale d'air de charge.

3. Procédé selon la revendication 1 ou 2, **caractérisé en ce que** la seconde partie de l'air de charge comprend plus de 35 % molaires, en particulier plus de 40 % molaires de la quantité d'air de charge.

4. Procédé selon l'une quelconque des revendications 1 à 3, **caractérisé en ce que** l'on prélève au moins un courant de produit final (46; 50; 52) sous forme liquide hors du système de colonnes de distillation, et on le recueille comme produit liquide.

5. Procédé selon l'une quelconque des revendications 1 à 4, **caractérisé en ce que** l'on prélève au moins un courant de produit liquide (50, 290; 52) hors du système de colonnes de distillation, on le porte à l'état liquide à une pression accrue (291; 295) et sous cette pression accrue on l'évapore ou on le pseudo-évapore par échange de chaleur indirect (206) et finalement on le récupère sous forme de courant de produit gazeux (293; 294; 296; 297).

6. Procédé selon l'une quelconque des revendications 1 à 5, **caractérisé en ce que** l'on comprime tout l'air de charge dans un ou plusieurs compresseur(s) d'air (601, 604) à une première pression, qui se situe au moins 1 bar au-dessus de la pression de fonctionnement de la colonne à haute pression.

7. Procédé selon l'une quelconque des revendications 1 à 6, **caractérisé en ce que** l'on introduit au moins une partie de la fraction évaporée (16) formée dans la chambre d'évaporation du condenseur de tête (14) en aval de la chambre d'évaporation du condenseur de tête de la précolonne (10) dans le système de colonnes de distillation, en particulier dans la colonne à haute pression (11).

8. Procédé selon l'une quelconque des revendications 1 à 7, **caractérisé en ce que** l'on introduit au moins une partie (8) du liquide (6) formé dans la chambre de condensation du condenseur de tête (14) de la précolonne (10) dans la colonne à haute pression et/ou dans la colonne à basse pression.

9. Procédé selon l'une quelconque des revendications 1 à 8, **caractérisé en ce que** l'on produit dans la colonne à basse pression un produit d'azote présentant une teneur en azote d'au moins 99 % molaires, en particulier de plus de 99,95 % molaires.

10. Procédé selon l'une quelconque des revendications 1 à 9, **caractérisé en ce que** l'on introduit un courant (61) contenant de l'argon provenant de la colonne à basse pression (12) dans une partie d'argon (15), qui présente au moins une colonne d'argon brut et on prélève hors de la partie d'argon (15) un produit d'argon (LAR).

11. Procédé selon l'une quelconque des revendications 1 à 10, **caractérisé en ce que** le second courant partiel (2a; 2b) de l'air de charge présente, lors de l'introduction dans la chambre d'évaporation du condenseur de tête (14), une proportion de liquide de 80 à 100 %, en particulier de 85 à 95 % molaires.

12. Dispositif pour la séparation cryogénique de l'air,
- avec un système de colonnes de distillation, qui présente au moins une colonne à haute pression (11) et une colonne à basse pression (12),
- avec des moyens de régulation,
- avec des moyens pour introduire de l'air de charge dans le système de colonnes de distillation,
- dans lequel le système de colonnes de distillation présente par ailleurs une précolonne (10), dont la pression de fonctionnement lors du fonctionnement du dispositif est plus élevée que la pression de fonctionnement de la colonne à haute pression (11),
- avec des moyens pour introduire un premier courant partiel (1; 301) de l'air de charge dans la précolonne (10),
- dans lequel la précolonne (10) présente un condenseur de tête (14), qui est réalisé sous forme de condenseur-évaporateur avec une chambre de condensation et une chambre d'évaporation,
- avec des moyens pour introduire une fraction gazeuse (30, 31) provenant de la région supérieure de la précolonne (10) dans la chambre de condensation du condenseur de tête (14),
- avec des moyens pour introduire du liquide (6) formé dans la chambre d'évaporation comme retour (7) dans la précolonne (10), et
- avec des moyens pour introduire un second courant partiel (2a; 2b) de l'air de charge au moins partiellement à l'état liquide dans la chambre d'évaporation du condenseur de tête (14),
- dans lequel les moyens de régulation sont configurés de telle manière que lors du fonctionnement du dispositif
- au moins 30 % molaires de toute la quantité d'air de charge soient introduits à l'état liquide dans le système de colonnes de distillation.

13. Dispositif selon la revendication 12, **caractérisé en ce que** les moyens de régulation sont configurés de telle manière que lors du fonctionnement du dispositif la fraction liquide du second courant partiel (2a; 2b) de l'air de charge comprenne, lors de l'introduction dans la chambre d'évaporation du condenseur de tête (14)), plus de 30 % molaires de la quantité totale d'air de charge.
